# EUROPÄISCHE PATENTSCHRIFT

(11) **EP 0 127 760 B1**
(45) Veröffentlichungstag und Bekanntmachung des Hinweises auf die Patenterteilung: **24.02.1988**
(21) Anmeldenummer: 84104749.1
(22) Anmeldetag: 27.04.1984
(51) Int. Cl.: B24B 21/12

(54) **Bandschleifmaschine**
Belt sanding machine
Ponceuse à bande

(30) Priorität: 03.05.1983 DE 3316154
(43) Veröffentlichungstag der Anmeldung: 12.12.1984
(73) Patentinhaber: Bison-Werke Bähre & Greten GmbH & Co. KG, 31832 Springe (DE)
(72) Erfinder: Fischer, Kurt, D-3252 Bad Münder (DE)
(74) Vertreter: Dipl.-Phys.Dr. Manitz Dipl.-Ing. Finsterwald Dipl.-Ing. Grämkow Dipl.Chem.Dr. Heyn Dipl.Phys. Rotermund Morgan, B.Sc.(Phys.)

(56) Entgegenhaltungen:
- DE-A- 1 815 858
- DE-A- 2 031 717
- DE-A- 2 549 323
- DE-B- 2 315 389
- DE-C- 1 677 135
- DE-C- 3 041 377
- DE-U- 7 430 601

## Beschreibung

Die Erfindung betrifft eine Bandschleifmaschine zum Bearbeiten von Span-, Faser-, Furnier- oder dergleichen -platten mit einem oberen und einem unteren Gehäuseteil, zwischen denen die zu schleifenden Platten hindunchführbar sind, wobei der obere Gehäuseteil zur Anpassung an unterschiedliche Plattendicken durch eine hydraulische Hubvorrichtung anhebbar und auf jeweils zu beiden Längsseiten der Bandschleifmaschine zwischen dem oberen und unteren Gehäuseteil angeordnete, voneinander beabstandete Abstandshalter für die Dicken-Grundeinstellung absetzbar ist, und mit wenigstens einer in den Gehäuseteilen untergebrachten Bandschleifeinheit, bei der das Schleifband über eine Kontaktwalze und/oder einen entsprechenden Druckbalken geführt ist und eine ihr bzw. ihm gegenüberliegende und das Werkstück gegen sie bzw. ihn andrückende Gegendruckwalze oder eine weitere, der Kontaktwalze mit Schleifband gegenüberliegende und ein Schleifband führende Kontaktwalze vorgesehen ist.

Eine Bandschleifmaschine dieser Art ist aus der DE-C 1 677 135 bekannt. Um zu verhindern, daß durch Schwingungen der Bandschleifeinheit die lichte Weite des Schleifspaltes verändert wird, ist bei dieser bekannten Bandschleifmaschine ein Kraftspeicher vorgesehen, der die Gegendruckwalze ständig in Richtung auf das jeweilige Andruckelement und damit auf das Schleifband drückt. Dadurch wird sichergestellt, daß auch beim Auf- und Abschwingen des Schleifbandes Unregelmäßigkeiten in der Oberflächenbearbeitung vermieden und selbst dann, wenn solche Schwingungen auftreten, eine konstante und genaue Bearbeitungstiefe erzielt wird.

Aus der DE-C 30 41 377 ist eine Bandschleifmaschine mit wenigstens einer Bandschleifeinheit bekannt, die eine das Schleifband führende Kontaktwalze und/oder einen entsprechenden Druckbalken aufweist und mit einer ihr bzw. ihm gegenüberliegenden und das Werkstück gegen sie bzw. ihn andrückenden Gegendruckwalze versehen ist, wobei der Gegendruckwalze auf der der Kontaktwalze bzw. dem Druckbalken abgewandten Seite mindestens eine Stützwalze zugeordnet ist, die mittels einer Kolben-Zylidereinheit an die Gegendruckwalze andrückbar ist. Dadurch wird erreicht, daß der Arbeitsspalt in seiner Höhe zwischen dem Kontaktelement und dem Gegendruckelement über seine gesamte Breite und unter den sich in der Praxis einstellenden wechselnden Belastungsverhältnissen stets parallel und damit konstant gehalten werden kann, da auf bestimmte Bereiche des Gegendruckelementes ein zusätzlicher und änderbarer Druck ausübbar ist.

Aus der DE-A- 25 49 323 ist eine Breitbandschleifmaschine bekannt, bei der das Oberteil bezüglich des Unterteils mit Hubspindeln auf eine genau einzuhaltende, durch Distanzstücke vorgebbare Werkstückdicke einstellbar ist. Dazu ist das Maschinenoberteil auf insgesamt vier eingangs- und ausgangsseitig angeordneten Höhenverstellspindeln gelagert, die über einen Kettentrieb synchron zum Anheben und Absenken des Maschinenoberteils betätigbar sind. Jede Verstellspindel ist am Maschinenoberteil über ein Druckfederpaket befestigt, so daß auf das auf die Distanzstücke abgesenkte Maschinenoberteil zusätzlich zum Gewicht dieses Maschinenoberteils noch eine zusätzliche Federbelastung auf dieses Maschinenoberteil aufgebracht werden kann, indem die Federpakete über die Spindeln gespannt werden. Der über den gewollten Belastungszustand hinaus vorhandene zusätzlich ausnutzbare Federweg der Federpakete dient dabei als Schutz vor Überlastungen von Maschinenelemente, z. B. bei Einlauf eines zu dicken Werkstücks.

Nachteilig ist bei dieser bekannten Vorrichtung, daß einerseits Durchbiegungen des Maschinenoberteils, die zu einer Verschlechterung der Schleifgenauigkeit führen, nicht verhindert, sondern sogar gefördert werden und andererseits der durch die Federpakete angestrebte Überlastungsschutz sehr mangelhaft ist, da die Forderung nach zusätzlicher Verspannung zwischen Maschinenoberteil und Maschinenunterteil der Forderung nach Erzielung eines Überlastungsschutzes zuwiderläuft.

Aufgabe der Erfindung ist es, eine Bandschleifmaschine der eingangs definierten Gattung in der Weise auszugestalten, daß sowohl bei schweren als auch bei mittelschweren und leichteren Rahmenkonstruktionen Platten stark unterschiedlicher Dicke mit einer höchsten Anforderungen entsprechenden Schleifgenauigkeit auch dann bearbeitet werden können, wenn die zugeführten Platten relativ große Dickenschwankungen aufweisen, wobei gleichzeitig ein genau definierbarer und sicher wirkender Überlastungsschutz realisiert ist.

Gelöst wird diese Aufgabe nach der Erfindung dadurch, daß jedem Abstandshalter benachbart ein stufenlos höhenverstellbares, mit einem fluiden Druckmittel beaufschlagbares und mit dem oberen und unteren Gehäuseteil verbundenes Belastungselement in Form einer Zylinder-Kolbeneinheit zugeordnet ist, das den jeweiligen Abstandshalter mit dem abgesenkten oberen Gehäuseteil und dem unteren Gehäuseteil verspannt und daß die Belastungselemente durch ein Fluiddrucksystem beaufschlagbar sind, das eine Druckbegrenzungseinrichtung aufweist.

Durch das Zusammenwirken von Abstandshaltern und mit fluidem Druckmittel beaufschlagbaren Belastungselementen wird zwischen unterem Gehäuseteil und oberem Gehäuseteil bei allen erforderlichen Spaltbreiten eine kraftschlüssige Verbindung geschaffen, die sicherstellt, daß der jeweils eingestellte Schleifspalt über die Durchlauflänge der Maschine konstant und genau ist und mit entsprechender Genauigkeit einfach und schnell auf neue Werte eingestellt werden kann. Durch das Vorhandensein einer Druckbegrenzungseinrichtung wird ohne Beeinträchtigung des über die gesamte Durchlauflänge der Maschine konstant vorgegebenen Schleifspaltes der Überlastungsschutz immer dann sofort und in vollem Ausmaße wirksam, wenn aufgrund einer Überlastung, z. B. durch ein zu dickes Werkstück, die Druckbegrenzungseinrichtung wirksam wird.

Durch die schlagartige Erniedrigung des Spanndrucks werden Beschädigungsgefahren für die Schleifbandeinheiten völlig beseitigt.

Besonders vorteilhaft ist es, die Abstandshalter stufenlos verstellbar auszubilden, da es dann durch das Zusammenwirken dieser stufenlos verstellbaren Abstandshalter mit den mit fluidem Druckmittel beaufschlagbaren Belastungselementen möglich ist, den jeweiligen Schleifspalt so genau einzustellen, daß die bei herkömmlichen Bandschleifmaschinen erforderlichen Einrichtungen zur Feineinstellung der jeweiligen Kontaktwalzen nicht mehr benötigt werden.

Zumindest ein Teil der Belastungselemente ist vorteilhafterweise in Form einer doppelt beaufschlagbaren Zylinder-Kolbeneinheit ausgebildet, so daß diese Belastungselemente eine Doppelfunktion dergestalt übernehmen können, daß sie einerseits ihre eigentliche Funktion, nämlich die axiale Verspannung der Abstandselemente zwischen Gehäuseunterteil und Gehäuseoberteil erfüllen und andererseits dazu verwendet werden können, das Gehäuseoberteil relativ zum Gehäuseunterteil anzuheben, um die Bandschleifmaschine zu öffnen bzw. durch Anheben des Gehäuseoberteils die Einstellung des jeweils gewünschten Schleifspaltes zu ermöglichen.

Jeder Abstandshalter besteht gemäß einer vorteilhaften Ausgestaltung der Erfindung aus einer Schraubspindel mit zugehörigem Festanschlag, wobei insbesondere die von Hand oder über einen Stellmotor betätigbare Schraubspindel in einem an einem Gehäuseteil vorgesehenen Gewindeblock geführt ist und in eine am anderen Gehäuseteil befestigte Abstützhülse eingreift. Zwecks Erzielung einer stets exakt gleichen Einstellung der Abstandshalter sind diese über eine Betätigungseinrichtung gekuppelt und gemeinsam verstellbar, wobei zumindest einem Abstandshalter ein Positionsgeber zugeordnet sein kann, der stets exakte Informationen über die jeweils durch die Abstandshalter vorgegebene lichte Weite des Schleifspaltes liefert.

Nach einer weiteren vorteilhaften Ausgestaltung der Erfindung sind Abstandshalter und Belastungselemente als integrale Einheit ausgebildet, wobei vorzugsweise der stufenlos verstellbare Teil des Abstandshalters aus einer mit dem Zylinder der Zylinder-Kolbeneinheit verschraubten Stützhülse besteht, die mit einem den Kolben der Zylinder-Kolbeneinheit umgebenden Festanschlag an dem dem Zylinder der Zylinder-Kolbeneinheit gegenüberliegenden Gehäuseteil zusammenwirkt.

Dieser Kompaktaufbau vereinfacht die Montage und erleichtert es, die Abstandshalter-und Belastungseinheit innerhalb der Maschine an den jeweils optimalen Positionen anzuordnen.

Die Erfindung wird nachfolgend anhand eines Ausführungsbeispiels unter Bezugnahme auf die Zeichnung erläutert.

Die einzige Figur der Zeichnung zeigt eine schematische Seitenansicht einer Ausführungsform der erfindungsgemäßen Bandschleifmaschine.

Die Bandschleifmaschine umfaßt ein oberes Gehäuseteil 1 und ein unteres Gehäuseteil 2, in denen einander gegenüberliegend Trägereinheiten 3 mittels lösbarer Verriegelungen 11 gehaltert sind. Diese Trägereinheiten 3 sind Bestandteile von Bandschleifeinheiten 5, die - wie in der Zeichnung dargestellt - einander unmittelbar gegenüberliegen, aber auch in Durchlaufrichtung der zu schleifenden Platten gegeneinander versetzt angeordnet sein können.

Jede Bandschleifeinheit 5 umfaßt ein über eine Kontaktwalze 7 sowie gegebenenfalls über einen Druckbalken 8 geführtes Schleifband 6, wobei im gezeigten Ausführungsbeispiel die jeweils erforderliche Gegendruckwalze ebenfalls von einer von einem Schleifband umschlungenen Kontaktwalze, bzw. von einer Kontaktwalze und einem Druckbalken gebildet ist.

Mittels eines Oszillationszylinders 9 werden vorzugsweise Spannrollen in kurzen Zeitintervallen axial verschwenkt, so daß eine seitliche Bandsteuerung gewährleistet ist.

Zwischen unterem Gehäuseteil 2 und oberem Gehäuseteil 1 sind beiderseits der Plattendurchlaufbahn mehrere Abstandshalter 4 vorgesehen, wobei jedem dieser Abstandshalter 4 ein Belastungselement 10 zugeordnet ist.

Zumindest die maschineneingangsseitig und maschinenausgangsseitig gelegenen Belastungselemente 10 sind in Form doppelt beaufschlagbarer Zylinder-Kolben-Einheiten ausgebildet und dienen gleichzeitig als Hubeinrichtung zum Anheben des Gehäuseoberteils 1 relativ zum Gehäuseunterteil 2.

Die Abstandshalter 4 sind stufenlos verstellbar und bestehen aus einer Schraubspindel 13, deren Betätigungsorgan, z. B. Handrad, in der Zeichnung nicht dargestellt ist, sowie einem Festanschlag 12. Die Schraubspindel 13 ist in einem am unteren Gehäuseteil 2 vorgesehenen Gewindeblock geführt und greift in eine am oberen Gehäuseteil 1 befestigte, den Festanschlag 12 bildende Abstützhülse ein.

Die als Zylinder-Kolbeneinheiten ausgebildeten Belastungselemente sind pneumatisch oder hydraulisch mit vorgebbaren Drücken beaufschlagbar, so daß durch eine einfache Drucksteuerung ein Anheben, Absenken und Verspannen des Gehäuseoberteils 1 bezüglich des Gehäuseunterteils 2 unter Zwischenschaltung der exakt einstellbaren Abstandshalter durchführbar ist. Aufgrund der Verstellgenauigkeit der Abstandshalter 4 und der über die Maschinenlänge definiert vorgebbaren gegenseitigen Verspannung von Gehäuseoberteil und Gehäuseunterteil läßt sich nicht nur eine Schleifspalt-Grobeinstellung, sondern sogar die erforderliche Schleifspalt-Feineinstellung über die Abstandshalter 4 und die Belastungselemente 10 erreichen, so daß zusätzliche Feineinstellungsmittel in den Bandschleifeinheiten 5 entfallen können.

Ein wesentlicher Vorteil des Zusammenwirkens von exakt einstellbaren Abstandshaltern und pneumatisch oder hydraulisch beaufschlagten Zylinder-Kolbeneinheiten zur axialen Belastung der Abstandshalter besteht darin, daß die durch die Zylinder-Kolbeneinheiten ausgeübte Spannkraft in Abhängigkeit von den jeweiligen Betriebsbedingungen gewählt werden kann und daß es außerdem möglich ist, von plötzlichen Dickenschwankungen der zu schleifenden Platten herrührende Beschädigungsgefahren für die Schleifbandeinheiten dadurch auszuschalten, daß bei Auftreten solch starker Dickenschwankungen der Fluiddruck sofort erniedrigt wird, wodurch es den Bandschleifeinheiten 5 ermöglicht wird, in Vertikalrichtung auszuweichen. In einem solchen Falle kann auch das Stillsetzen der Bandschleifmaschine in Abhängigkeit von dem Druckanstieg im Fluid-Speisesystem gesteuert werden. Da der von einer unzulässigen Dickenabweichung herrührende Druckanstieg im Fluid-Speisesystem bereits bemerkt wird bevor die störende Dickenabweichung in die erste Bandschleifeinheit gelangt, ist sichergestellt, daß auch eine kurzzeitige Überbelastung von Bandschleifeinheiten vermieden und damit jegliche Beschädigungsgefahr ausgeschaltet werden kann.

Im Zusammenhang damit ist von Bedeutung, daß nach dem Ausweichen des Maschinenteiles in vertikaler Richtung, z. B. bei Überlastung, eine Rückstellung des Maschinenteiles auf die ursprünglich gewählte Dicken- und Grundeinstellung möglich ist, ohne diese Grundeinstellung korrigieren zu müssen. Dies erbringt Vorteile beim Plattenschleifen in üblichen Großserien.

## Patentansprüche

1. Bandschleifmaschine zum Bearbeiten von Span-, Faser-, Furnier- oder dergleichen -platten mit einem oberen und einem unteren Gehäuseteil (1, 2), zwischen denen die zu schleifenden Platten hindurchführbar sind, wobei der obere Gehäuseteil (1) zur Anpassung an unterschiedliche Plattendicken durch eine hydraulische Hubvorrichtung anhebbar und auf jeweils zu beiden Längsseiten der Bandschleifmaschine zwischen dem oberen und unteren Gehäuseteil (1, 2) angeordnete, voneinander beabstandete Abstandshalter (4) für die Dicken-Grundeinstellung absetzbar ist, und mit wenigstens einer in den Gehäuseteilen (1, 2) untergebrachten Bandschleifeinheit (5), bei der das Schleifband (6) über eine Kontaktwalze (7) und/oder einen entsprechenden Druckbalken (8) geführt ist und eine ihr bzw. ihm gegenüberliegende und das Werkstück gegen sie bzw. ihn andrückende Gegendruckwalze oder eine weitere, der Kontaktwalze mit Schleifband gegenüberliegende und ein Schleifband führende Kontaktwalze (7) vorgesehen ist, dadurch gekennzeichnet,
daß jedem Abstandshalter (4) benachbart ein stufenlos höhenverstellbares, mit einem fluiden Druckmittel beaufschlagbares und mit dem oberen und unteren Gehäuseteil (1, 2) verbundenes Belastungselement (10) in Form einer Zylinder-Kolbeneinheit zugeordnet ist, das den jeweiligen Abstandshalter (4) mit dem abgesenkten oberen Gehäuseteil (1) und dem unteren Gehäuseteil (2) verspannt und daß die Belastungselemente (10) durch ein Fluiddrucksystem beaufschlagbar sind, das eine Druckbegrenzungseinrichtung aufweist.

2. Bandschleifmaschine nach Anspruch 1, dadurch gekennzeichnet, daß zumindest ein Teil der Belastungselemente (10) in Form einer doppelt beaufschlagbaren Zylinder-Kolbeneinheit ausgebildet ist.

3. Bandschleifmaschine nach Anspruch 2, dadurch gekennzeichnet, daß zumindest die maschineneingangs- und maschinenausgangsseitig angeordneten Belastungselemente (10) als doppelt beaufschlagbare Zylinder-Kolbeneinheiten ausgeführt sind und gleichzeitig die Hubvorrichtung für das obere Gehäuseteil (1) bilden.

4. Bandschleifmaschine nach einem oder mehreren der vorhergehenden Ansprüche, dadurch gekennzeichnet, daß jedes Belastungselement (10) unmittelbar angrenzend an den zugehörigen Abstandshalter (4) angeordnet ist.

5. Bandschleifmaschine nach einem der vorhergehenden Ansprüche, dadurch gekennzeichnet, daß die Abstandshalter (4) stufenlos verstellbar ausgebildet sind.

6. Bandschleifmaschine nach Anspruch 5, dadurch gekennzeichnet, daß jeder Abstandshalter (4) aus einer Schraubspindel (13) mit zugehörigem Festanschlag (12) besteht.

7. Bandschleifmaschine nach Anspruch 6, dadurch gekennzeichnet, daß die von Hand oder über einen Stellmotor betätigbare Schraubspindel (13) in einem an einem Gehäuseteil (2) vorgesehenen Gewindeblock geführt ist und in eine am anderen Gehäuseteil (1) befestigte, den Festanschlag (12) bildende Abstützhülse eingreift.

8. Bandschleifmaschine nach einem oder mehreren der vorhergehenden Ansprüche, dadurch gekennzeichnet, daß die Abstandshalter (4) über eine Betätigungseinrichtung gekoppelt und gemeinsam verstellbar sind.

9. Bandschleifmaschine nach Anspruch 8, dadurch gekennzeichnet, daß zumindest einem Abstandshalter (4) ein Positionsgeber zugeordnet ist.

10. Bandschleifmaschine nach Anspruch 1, dadurch gekennzeichnet, daß zumindest einem der Belastungselemente (10) ein bei einem regelbaren Überdruck ansprechendes Ventil zugeordnet ist.

11. Bandschleifmaschine nach einem oder mehreren der vorhergehenden Ansprüche, dadurch gekennzeichnet, daß Abstandshalter (4) und Belastungselement (10) als integrale Einheit ausgebildet sind.

12. Bandschleifmaschine nach Anspruch 11, dadurch gekennzeichnet, daß der stufenlos verstellbare Teil des Abstandshalters (4) aus einer mit dem Zylinder der Zylinder-Kolbeneinheit (10) verschraubten Stützhülse besteht, die mit einem den Kolben der Zylinder-Kolbeneinheit umgebenden Festanschlag an einem der Gehäuseteile (1, 2) zusammenwirkt.

13. Bandschleifmaschine nach einem oder mehreren der vorhergehenden Ansprüche, dadurch gekennzeichnet, daß die zusammenwirkenden Abstandshalter (4) und Belastungselemente (10) gleichzeitig eine Einrichtung zur Grobeinstellung und zur Feineinstellung des Schleifspaltes bilden.

14. Bandschleifmaschine nach Anspruch 1 oder 10, dadurch gekennzeichnet, daß zumindest ein Teil der Bandschleifeinheiten (5) in Abhängigkeit von einem Druckanstieg im Fluid-Speisesystem stillsetzbar ist.

## Claims

1. A belt grinding machine for the machining of chipboard, fibreboard, faced boards or like boards, comprising an upper and a lower housing part (1, 2) between which the boards to be ground can be passed, with the upper housing part (1) being liftable by a hydraulic lifting device for adaption to different board thicknesses and being lowerable onto spacers (4) which are spaced apart from one another and are respectively arranged at the two longitudinal sides of the belt grinding machine between the upper and the lower housing (1, 2) for the basic thickness adjustment; and at least one belt grinding unit (5) accommodated in the housing parts (1, 2), wherein the grinding belt (6) is guided via a contact roller (7) and/or a corresponding pressure beam (8), and wherein there is provided a counterpressure roller which is disposed opposite to the contact roller or the pressure beam and preses the workpiece against the contact roller or the pressure beam, or a further contact roller (7) which guides a grinding belt and is disposed opposite to the contact roller with grinding belt, characterized in that
a steplessly vertically adjustable loading element (10) in the form of a cylinder-piston unit which can be energized, with a fluid pressure medium and is connected with the upper and lower housing parts (1, 2) is associated with and arranged adjacent each spacer (4), with the loading element (10) clamping the respective spacer (4) against the lowered upper housing part (1) and the lower housing part (2); and in that the loading elements (10) can be energized by a fluid pressure system which has a pressure limiting device.

2. Belt grinding machine in accordance with claim 1, characterized in that at least a part of the loading elements (10) is constructed in the form of a double acting cylinder-piston unit.

3. Belt grinding machine in accordance with claim 2, characterized in that at least the loading elements (10) arranged at the machine input and output sides are executed as double acting cylinder/piston units and simultaneously form the lifting device for the upper housing part (1).

4. Belt grinding machine in accordance with one or more of the preceding claims, characterized in that each loading element (10) is arranged directly adjoining the associated spacer (4).

5. Belt grinding machine in accordance with one of the preceding claims, characterized in that the spacers (4) are of steplessly adjustable construction.

6. Belt grinding machine in accordance with claim 5, characterized in that each spacer (4) consists of a threaded spindle (13) with an associated fixed abutment (12).

7. Belt grinding machine in accordance with claim 6, characterized in that the threaded spindle (13) which is actuatable by hand or via a positioning motor is guided in a threaded block provided at one housing part (2) and engages in a support sleeve which is secured to the other housing part (1) and forms the fixed abutment (12).

8. Belt grinding machine in accordance with one or more of the preceding claims, characterized in that the spacers (4) are coupled via an actuating device and are jointly adjustable.

9. Belt grinding machine in accordance with claim 8, characterized in that a position transducer is associated with at least one spacer (4).

10. Belt grinding machine in accordance with claim 1, characterized in that a valve which responds at a controllable excess pressure is associated with at least one of the loading elements (10).

11. Belt grinding machine in accordance with one or more of the preceding claims, characterized in that spacers (4) and the loading element (10) are constructed as an integral unit.

12. Belt grinding machine in accordance with claim 11, characterized in that the steplessly adjustable part of the spacer (4) consists of a support sleeve which is screwed together with the cylinder or cylinder-piston unit (10) and which cooperates with a fixed abutment surrounding the piston of the cylinder-piston unit at one of the housing parts (1, 2).

13. Belt grinding machine in accordance with one or more of the preceding claims, characterized in that the cooperating spacers (4) and loading elements (10) simultaneously form a means for coarse adjustment and for fine adjustment of the grinding gap.

14. Belt grinding machine in accordance with claim 1 or claim 10, characterized in that at least one part of the belt grinding units (5) can be stopped in dependence on a pressure rise in the fluid feed system.

## Revendications

1. Ponceuse à bande en vue du façonnage de panneaux de particules, de fibres, de placage ou analogues, munie d'un carter supérieur et d'un carter inférieur (1, 2), entre lesquels peuvent être guidés les panneaux à poncer, le carter supérieur (1) pouvant être soulevé en vue de l'adaptation à différentes épaisseurs de panneau par un dispositif élévateur hydraulique et pouvant être posé, en vue du réglage de base d'épaisseur, sur des entretoises (4) espacées les unes des autres, disposées sur les deux côtés longitudinaux de la ponceuse à bande entre le carter supérieur et le carter inférieur (1,2), et munie au moins d'un dispositif de ponçage à bande (5) disposé dans les carters (1,2) dans lequel la bande de ponçage (6) est guidée sur un cylindre de contact (7) et/ou une poutrelle de pression appropriée (8) et un cylindre de contre-pression en vis-à-vis du cylindre ou de la poutrelle et poussant la pièce d'ouvrage contre lui ou contre elle au un autre cylindre de contact (7) en vis-à-vis du cylindre de contact muni de la bande de ponçage et guidant une bande de ponçage est prévu, caractérisée en ce qu'adjacent à chaque entretoise (4) est associé un élément de charge (10) sous la forme d'un vérin pouvant être alimenté par un fluide sous pression et relié au carter supérieur et au carter inférieur (1, 2), qui bloque l'entretoise correspondante (4) avec le carter supérieur (1) abaissé (1) et le carter inférieur (2) et en ce que les éléments de charge (10) peuvent être alimentés par un système à pression de fluide comportant un dispositif de limitation de pression.

2. Ponceuse à bande selon la revendication 1, caractérisée en ce qu'au moins une partie des éléments de charge (10) est réalisée sous la forme d'un vérin à double effet.

3. Ponceuse à bande selon la revendication 2, caractérisée en ce qu'au moins les éléments de charge (10) disposés côté entrée et côté sortie de la ponceuse sont réalisés sous la forme de vérins à double effet et constituent simultanément le dispositif élévateur pour le carter supérieur (1).

4. Ponceuse à bande selon une ou plusieurs des revendications précédentes, caractérisée en ce que chaque élément de charge (10) est disposé immédiatement adjacent à l'entretoise associée (4).

5. Ponceuse à bande selon une quelconque des revendications précédentes, caractérisée en ce que les entretoises (4) sont réalisées continuement réglables.

6. Ponceuse à bande selon la revendication 5, caractérisée en ce que chaque entretoise (4) se compose d'une broche filetée (13) avec butée fixe associée (12).

7. Ponceuse à bande selon la revendication 6, caractérisée en ce que la broche filetée (13) actionnable manuellement ou par l'intermédiaire d'un moteur de réglage est guidée dans un bloc taraudé prévu sur un carter (2) et pénètre dans une douille d'appui fixée à l'autre carter (1), formant la butée fixe (12).

8. Ponceuse à bande selon l'une ou plusieurs des revendications précédentes, caractérisée en ce que les entretoises (4) sont couplées par l'intermédiaire d'un dispositif de manoeuvre et sont réglables conjointement.

9. Ponceuse à bande selon la revendication 8, caractérisée en ce q'à au moins une entretoise (4) est associé un capteur de position.

10. Ponceuse à bande selon la revendicatian 1, caractérisée en ce qu'à au moins un des éléments de charge (10) est associée une soupape sensible à une surpression réglable.

11. Ponceuse selon une ou plusieurs des revendications précédentes, caractérisée en ce qu'entretoise (4) et élément de charge (10) sont réalisés d'une seule pièce.

12. Ponceuse à bande selon la revendication 11, caractérisée en ce que la partie continuement réglable de l'entretoise (4) se compose d'une douille d'appui vissée sur le cylindre du vérin (10), qui coopère avec une butée fixe entourant le piston du vérin sur un des carters (1, 2).

13. Ponceuse à bande selon une ou plusieurs des revendications précédentes, caractérisée en ce que les entretoises (4) et les éléments de charge (10) coopérant forment simultanément un dispositif de réglage grossier et de réglage fin de la fente de ponçage.

14. Ponceuse à bande selon la revendication 1 ou 10, caractérisée en ce qu'au moins une partie des dispositifs de ponçage à bande (5) peut être arrêtée en fonction d'un accroissement de pression dans le système d'alimentation en fluide.
